# EUROPÄISCHE PATENTSCHRIFT

(11) **EP 2 286 936 B1**
(45) Veröffentlichungstag und Bekanntmachung des Hinweises auf die Patenterteilung: **16.04.2014**
(21) Anmeldenummer: 09405134.9
(22) Anmeldetag: 11.08.2009
(51) Int. Cl.: B21D 39/04, B25B 27/10

(54) **Presswerkzeug**
Pressing tool
Outil de presse

(43) Veröffentlichungstag der Anmeldung: 23.02.2011
(73) Patentinhaber: Geberit International AG, 8645 Jona (CH)
(72) Erfinder: Heimgartner, Ernst, 8645 Jona (CH); Lüscher, Daniel, 8037 Zürich (CH)
(74) Vertreter: Frischknecht, Harry Ralph

(56) Entgegenhaltungen:
- EP-A- 0 824 979
- EP-B- 1 397 231
- DE-A1- 4 321 249
- DE-U1-202008 006 831
- US-A- 6 035 775

## Beschreibung

Die Erfindung betrifft ein Presswerkzeug mit zwei gegenläufig an einem Lagerteil angebrachten zweiarmigen Presshebeln, die jeweils eine Backe mit einem Eingriffsbereich zum Bearbeiten eines Gegenstandes und einen an ein Pressgerät anzuschliessenden Pressarm aufweisen, wobei der Spreizarm eine Einlaufkurve für eine Rolle des Pressgerätes aufweist, gemäß dem Oberbegriff des Anspruchs 1.

Solche Presswerkzeuge werden insbesondere zum Herstellen von Rohrverbindungen, insbesondere Verbindungen von Verbundrohren mit Fittings seit langem verwendet. Zum Verschwenken der beiden Presshebel wird das Presswerkzeug mit einem Pressgerät gekoppelt, das als hydraulischer Antrieb ausgebildet sein kann. Denkbar ist grundsätzlich auch ein handbetriebenes Pressgerät. Im Stand der Technik ist ein solches Presswerkzeug beispielsweise aus der CH-A-687 368 des Anmelders bekannt geworden.

Bei einem solchen Presswerkzeug ist es in der Regel notwendig, dass die Pressbacken vergleichsweise schlank ausgebildet sind, damit auch an schlecht zugänglichen Stellen verpresst werden kann. Dies hat jedoch zur Folge, dass die Lebensdauer eines solchen Werkzeuges vergleichsweise kurz ist. Zudem besteht das Problem, dass im Bereich der Backen es zu einem gefährlichen Bruch kommen kann. Dies besonders dann, wenn das Presswerkzeug für nicht vorgesehene Zwecke missbraucht wird. Um im Fall eines Bruches einer Pressbacke die Gefahr einer Verletzung der Bedienungsperson zu vermeiden, wird gemäss der DE-A-103 26 624 vorgeschlagen, die Pressbacken mit Fangelementen zu versehen, die sich jeweils aus einem Bereich ausserhalb der Bruchzone in diese hinein erstrecken und ausserhalb und innerhalb der Bruchzone an den Pressbackenträgern befestigt sind. Solche Fangelemente sind vergleichsweise aufwendig in der Herstellung und können die Lebensdauer nicht erhöhen.

Die US 6,035,775 offenbart ein Presswerkzeug, das zwei Spreizarme aufweist, die jeweils eine Einlaufkurve für eine Rolle eines Pressgerätes aufweist. Die Einlaufkurven laufen in Richtung der Pressbacken hin zusammen und enden jeweils mit einer nach innen gerichteten Biegung. Die Biegungen an den Enden der Einlaufkurven sind so weit hinten angeordnet, dass die Rollen ohne unerwünschte Deformierung der Spreizarme und der Backen nicht erreicht werden können. Bis diese Biegungen nur annähernd erreicht wären, würden die Spreizarme nach dem Schliessen der Backen weiter gespreizt und würden übermässig belastet werden. Das Dokument bietet dem Fachmann deshalb keinen Hinweis auf die Lösung der Aufgabe, wie die Lebensdauer verlängert und die Sicherheit eines solchen Gerätes verbessert werden könnte.

Beim Presswerkzeug nach der gattungsbildenden EP-A-0 824 979 ist die Leistung des Backeantriebs derart gesteuert, dass die Pressbacken wenigstens zum Pressende hin eine geringere kinetische Energie haben als ohne Leistungssteuerung. Der Backenantrieb wird spätestens beim Erreichen der Endpressstellung abgeschaltet. Zur Leistungssteuerung ist ein Aufnehmer vorgesehen, der im Bereich der gegenüberliegenden Stirnseiten von zwei benachbarten Pressbacken angeordnet ist. Solche Steuerungen sind vergleichsweise aufwendig. Die Spreizarme sind wie üblich ausgebildet.

Die EP-B-1 397 231 offenbart ein elektrisch betriebenes Presswerkzeug, das eine von einem Elektromotor angetriebene Spindel aufweist, die mit einer Klemmzange in Wirkverbindung ist. An einem Gehäuse ist ein Kraft- oder Drucksensor angeordnet, der beim Erreichen eines vorgegebenen Sollwertes der Klemmkraft ein Schaltsignal an die Steuerung des Motors abgibt. Spreizarme und auch Rollen zum Schliessen der Backen sind bei diesem Presswerkzeug nicht vorgesehen.

Die DE-U-20 2008 006 851 offenbart ein Pressgerät, das zum Schliessen von Pressbacken Betätigungsrollen aufweist. Es ist eine Markierung vorgesehen, an welcher visuell feststellbar ist, ob die Endpressstellung erreicht ist oder nicht. Eine visuelle Überprüfung der Endpressstellung ist zwar einfach realisierbar, bedingt jedoch die zuverlässige Aufmerksamkeit des Bedieners.

Die Vorrichtung nach der DE-A-43 21 249 weist in einem Raum zwischen den Betätigungsschenkeln als Auslaufkurven ausgebildete Steuerkurven auf, auf denen Spreizrollen abrollen, wobei diese die Betätigungsschenkel auseinander spreizen und dabei die Pressbacken aufeinander zu bewegen. Die Betätigungsschenkel werden bei einem Zurückziehen der Spreizrollen aufgespreizt, so dass die Klemmbacken aufeinander zu bewegt werden. Die Steuerkurven weisen einen Abschnitt mit parallel zueinander verlaufenden Flächen auf, in dem durch die Zugkraft der Spreizrollen keine Kraft auf die Betätigungsschenkel übertragen wird, wodurch die Spreizung konstant bleibt, wenn die Spreizrollen entlang diesen parallelen Flächen laufen.

Der Erfindung liegt die Aufgabe zu Grunde, ein Presswerkzeug der genannten Art zu schaffen, das sicherer ist und zudem eine längere Lebensdauer aufweist.

Die Aufgabe ist bei einem gattungsgemässen Presswerkzeug durch die Merkmale des Kennzeichens des Anspruchs 1 gelöst. Mit diesem Klemmkraftbegrenzungsmittel wird erreicht, dass die Kraft auf die Backen nach dem Verpressen nicht weiter ansteigt.

Beim erfindungsgemässen Presswerkzeug ist die Klemmkraft somit begrenzt. Diese Begrenzung bewirkt, dass nach dem Schliessen der Backen die Spreizarme im Wesentlichen nicht weiter gespreizt werden können. Dadurch wird ein Bruch an den Backen vermieden. Da die Backen nicht übermässig belastet werden, kann zudem die Lebensdauer wesentlich verlängert werden.

Das Klemmkraftbegrenzungsmittel ist als Anschlag ausgebildet, an dem die entsprechende Rolle nach einem Durchlaufen der Einlaufkurve ansteht. Es kann ein solcher Anschlag an einem Presshebel oder es kann an jedem der beiden Presshebel ein solcher Anschlag angeordnet sein. Vorzugsweise sind diese Anschläge symmetrisch zu einer Mittellinie des Presswerkzeuges angeordnet. Nach dem Schliessen des Presswerkzeuges stehen beide Rollen des Pressgerätes jeweils an einem Anschlag an. Die Spreizarme werden dann im Wesentlichen nicht weiter gespreizt. Die Kraft des Stössels auf das Presswerkzeug wird aber noch weiter erhöht, bis die Abschaltkraft erreicht ist. Das Pressgerät wird nach dem Erreichen dieser Abschaltkraft selbsttätig abgeschaltet.

Nach einer Weiterbildung der Erfindung sind die Klemmkraftbegrenzungsmittel im Wesentlichen am Ende der Einlaufkurve angeordnet. Das Presswerkzeug kann somit mit dem Pressgerät wie üblich geschlossen werden. Nach dem Schliessen wird durch die Klemmkraftbegrenzungsmittel verhindert, dass die Pressbacken zunehmend belastet werden.

Nach einer Weiterbildung der Erfindung ist vorgesehen, dass das Klemmkraftbegrenzungsmittel als Nocken ausgebildet ist. Dieser Nocken bildet einen Anschlag für eine Rolle. Der Nocken ist vorzugsweise ausgebildet, dass er von einer Innenseite des Presshebels zu einer Mittellinie hin vorsteht. Der Nocken kann vergleichsweise kurz ausgebildet werden, so dass der maximale Öffnungswinkel der Pressbacken nicht wesentlich verkleinert wird.

Das Presswerkzeug ist vorzugsweise zum Herstellen von Rohrverbindungen vorgesehen. Die Backen besitzen jeweils vorzugsweise eine maulartige Ausnehmung, die zur Aufnahme eines Rohrendes oder eines Pressfittings geeignet ist. Das erfindungsgemässe Presswerkzeug könnte jedoch beispielsweise auch so ausgebildet sein, dass mit diesem ein Schneidvorgang oder ein Klemmvorgang ausführbar ist. Die Klemmkraftbegrenzungsmittel können alternativ auch an einer Zwischenbacke angeordnet sein.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: Schematisch eine Ansicht eines erfindungsgemässen Presswerkzeuges in geöffnetem Zustand, d.h. vor dem Verpressen,
- Fig. 2: eine schematische Darstellung des Presswerkzeuges gemäss Fig. 1, jedoch in geschlossenem Zustand und
- Fig. 3: schematisch eine Ansicht eines Presswerkzeuges mit dem die in Fig. 4 gezeigte Kurve aufgenommen wurde.
- Fig. 4: Kurven einer Testmessung, welche den Verlauf der Stösselkraft bzw. der Presskraft in Abhängigkeit des Stösselwegs zeigen.

Das in den Fig. 1 und 2 gezeigte Presswerkzeug 1 besitzt zwei Presshebel 2, die bezüglich einer Mittellinie 6 symmetrisch angeordnet und an einem Lagerteil 7 schwenkbar gelagert sind. Die Presshebel 2 besitzen jeweils an einem vorderen Ende zwei Backen 3 und an einem hinteren Ende zwei Spreizarme 10. Die Presshebel 2 können gegenläufig jeweils um eine Schwenkachse 8 verschwenkt werden. Das Verschwenken erfolgt mit einem an sich bekannten Pressgerät, von dem hier lediglich zwei Rollen 11 gezeigt sind, die an einem vorderen Ende eines Stössels befestigt sind. Solche Pressgeräte sind bekannt und hierzu wird auf die oben erwähnte CH-A-687 368 verwiesen. Beim betätigen des Presswerkzeuges 1 werden diese beiden Rollen 11 jeweils an einen Spreizarm 10 angelegt und gegen das Lagerteil 7 bewegt. Das Lagerteil 7 ist an Bolzen 9 fest mit dem Gehäuse des Pressgerätes verbunden. Durch den Hub des Stössels werden die beiden Rollen 11 somit zwischen die beiden Spreizarme 10 bewegt und diese werden dadurch gespreizt. Die beiden Rollen 11 gleiten hierbei an innenseitig an den Spreizarmen 10 angeordneten Einlaufkurven 12 entlang. Die beiden Backen 3 werden dadurch entsprechend einander angenähert. Dies gilt ebenfalls für zwei Flächen an der Innenseite der Backen 3 und Ausnehmungen 4. Ist zwischen den beiden Backen 3 beispielsweise ein Fitting oder ein Rohrende angeordnet, so wird der Fitting bzw. das Rohrende durch die sich schliessenden Backen 3 verpresst. Die Ausnehmungen 4 sind hierbei mit entsprechenden Konturen versehen. Mit den Pfeilen 14 sind die Kräfte angedeutet, mit denen der zu verpressende Gegenstand auf die Backen 3 wirken. Der Pressvorgang ist an sich abgeschlossen, sobald sich die beiden stirnseitig angeordneten Flächen 5 berühren.

Die Fig. 2 zeigt das Presswerkzeug 1 in geschlossenem Zustand. Liegen die beiden Flächen 5 aneinander an, so haben die beiden Rollen 11 die in Fig. 2 gezeigten Positionen erreicht. In diesen Positionen liegen die beiden Rollen 11 jeweils an einem Klemmkraftbegrenzungsmittel 13 an, das für die Rollen 11 jeweils einen Anschlag bildet. Diese Kleinkraftbegrenzungsmittel 13 sind hier als Nocken ausgebildet, die im Wesentlichen jeweils am Ende der Einlaufkurve 12 angeordnet sind und die sich nach innen zur Mittellinie 6 hin erstrecken. Die Einlaufkurve 12 kann je nach Presswerkzeug unterschiedlich sein und ist insbesondere abhängig von Öffnungs- resp. Schliesswinkel. Die Nocken bzw. Klemmkraftbegrenzungsmittel 13 können vergleichsweise nach innen niedrig ausgebildet sein, so dass sie den Öffnungswinkel des Presswerkzeuges 1 im Wesentlichen nicht begrenzen.

Haben die Rollen 11 das jeweilige Klemmkraftbegrenzungsmittel 13 erreicht, so wirken diese jeweils mit einer Kraft gemäss dem Pfeil 19 auf den entsprechenden Spreizarm 10. Diese Kräfte resultieren aus jeweils einer Kraft gemäss Pfeil 17 und einer Kraft gemäss Pfeil 18. Die parallel zur Mittellinie 6 wirkende Kraft gemäss Pfeil 17 ist jeweils grösser als die eine Spreizung bewirkende Kraft gemäss Pfeil 18. Haben die Rollen 11 jeweils ein Klemmkraftbegrenzungsmittel 13 erreicht, so wird die Spreizkraft wesentlich vermindert. Da die Rollen 11 in der Richtung gemäss Pfeil 17 jeweils nicht weiter bewegt werden können, steigt nun die Stösselkraft sehr stark an, während die Presskraft nur vergleichsweise geringfügig erhöht wird. Die Belastung der Backen 3 wird somit nur noch geringfügig erhöht, während gleichzeitig die Stösselkraft stark ansteigt, bis die am Pressgerät eingestellte Abschaltkraft erreicht ist.

Anhand der Fig. 4 ist der oben erläuterte Vorgang anhand von Kurven illustriert, die mit dem in Fig. 3 gezeigten Testwerkzeug 1' aufgezeichnet wurden. In der Fig. 4 ist auf der X-Achse der Stösselweg und auf der Y-Achse die Stösselkraft bzw. die Presskraft dargestellt. Die Kurve A zeigt den Verlauf der Stösselkraft in Abhängigkeit vom Stösselweg beim rechten erfindungsgemässen Presshebel 2 gemäss der Fig. 3. Etwa im Punkt P1 hat die in Fig. 3 rechts gezeigte Rolle 11 das Klemmkraftbegrenzungsmittel 13 erreicht. Gemäss der Kurve A steigt nun die Stösselkraft steil an. Die Abschaltkraft ist dann somit nach kurzer Zeit erreicht. Die Kurve B zeigt die Stösselkraft in Bezug auf die Rolle 11'. Da in diesem Fall kein Klemmkraftbegrenzungsmittel 13 vorhanden ist, steigt die Stösselkraft hier weiterhin nur wenig an. Erst im Punkt P2 und somit nach einem grösseren Stösselweg steigt dann die Stösselkraft zunehmend an.

Die Kurve A' zeigt den Verlauf der Kraft auf die Backe 3 des rechten und erfindungsgemässen Presshebels 2 gemäss Fig. 3. Etwa parallel zur Kurve A steigt hier beim Erreichen des Punktes P1' die Kraft steil an, der Anstieg ist aber vergleichsweise kurz und endet dann. Bei der Kurve B' steigt die entsprechende Kraft auf die Backe 3' zunächst über den Punkt P1' hinaus vergleichsweise geringfügig an. Im Punkt P2' steigt dann die Presskraft stark an. Der Anstieg der Presskraft ist wesentlich grösser als im Fall der Pressbacke 3, da hier kein Klemmkraftbegrenzungsmittel wirksam wird. Durch den steilen Anstieg gemäss der Kurve B' wird entsprechend die Backe 3' stark belastet. Die Belastung betrifft nicht nur die Backe 3', sondern auch das Lagerteil 7 und insbesondere die Schwenkachse 8 bzw. das entsprechende Lager. Die beiden Rollen 11 und 11' sind für die Messung dieser Kurven getrennt angetrieben. Bei einem üblichen Pressgerät sind die beiden Rollen 11 und 11' am gleichen Stössel befestigt. Eine Klemmkraftbegrenzung wird dann somit auch dann erreicht, wenn lediglich einer der beiden Presshebel 2 ein Klemmkraftbegrenzungsmittel 13 bzw. einen entsprechenden Anschlag aufweist.

**BEZUGSZEICHENLISTE**

| | | | |
|---|---|---|---|
| 1 | Presswerkzeug | FP2 | Presskraft beim Presswerkzeug nach dem Stand der Technik |
| 2 | Presshebel | | |
| 3 | Backe | | |
| 4 | Ausnehmung | | |
| 5 | Fläche | | |
| 6 | Mittellinie | | |
| 7 | Lagerteil | | |
| 8 | Schwenkachse | | |
| 9 | Bolzen | | |
| 10 | Spreizarm | | |
| 11 | Rolle | | |
| 12 | Einlaufkurve | | |
| 13 | Klemmkraftbegrenzungsmittel | | |
| 14 | Pfeil | | |
| 15 | Pfeil | | |
| 16 | Pfeil | | |
| 17 | Pfeil | | |
| 18 | Pfeil | | |
| 19 | Pfeil | | |
| A | Kurve | | |
| B | Kurve | | |
| P | Punkt | | |
| FS1 | Stösselkraft beim erfindungsgemässen Presswerkzeug | | |
| FS2 | Stösselkraft beim Presswerkzeug nach dem Stand der Technik | | |
| FP1 | Presskraft beim erfindungsgemässen Presswerkzeug | | |

## Patentansprüche

1. Presswerkzeug mit zwei gegenläufig schwenkbar an einem Lagerteil (7) angebrachten zweiarmigen Presshebeln (2), die jeweils eine Backe (3) mit einem Eingriffsbereich (4) zum Bearbeiten eines Gegenstandes und einen an einem Pressgerät anzuschliessenden Spreizarm (10) aufweisen, wobei der Spreizarm (10) eine Einlaufkurve (12) für eine Rolle (11) des Pressgerätes aufweist, wobei an wenigstens einem der beiden Presshebel (2) ein Klemmkraftbegrenzungsmittel (13) angeordnet ist, die bewirken, dass die Kraft auf die Backen (3) nach dem Verpressen nicht weiter ansteigt und die Spreizarme im Wesentlichen nicht weiter spreizbar sind, **dadurch gekennzeichnet, dass** das Klemmkraftbegrenzungsmittel (13) ein Anschlag ist, an dem die entsprechende Rolle (11) nach einem Durchlaufen der Einlaufkurve (12) ansteht.

2. Presswerkzeug nach Anspruch 1, **dadurch gekennzeichnet, dass** das Klemmkraftbegrenzungsmittel (13) im Wesentlichen am Ende der Einlaufkurve (12) angeordnet ist.

3. Presswerkzeug nach einem der Ansprüche 1 bis 2, **dadurch gekennzeichnet, dass** das Klemmkraftbegrenzungsmittel (13) als Nocken ausgebildet ist.

4. Presswerkzeug nach Anspruch 3, **dadurch gekennzeichnet, dass** der Nocken zu einer Mittellinie (6) hin von der Einlaufkurve (12) absteht.

5. Presswerkzeug nach einem der Ansprüche 1 bis 4, **dadurch gekennzeichnet, dass** an jedem der beiden Presshebel (2) ein Klemmkraftbegrenzungsmittel (13) angeordnet ist.

6. Presswerkzeug nach einem der Ansprüche 1 bis 5, **dadurch gekennzeichnet, dass** es zum Herstellen von Rohrverbindungen vorgesehen ist und die Backen (3) jeweils eine maulartige Ausnehmung (4) aufweisen.

7. Verwendung eines Presswerkzeuges nach Anspruch 6 zum Verbinden von Verbundrohren mittels eines Fittings.

8. Verwendung eines Presswerkzeuges nach einem der Ansprüche 1 bis 6 zum Klemmen oder Schneiden.

9. Verwendung eines Presswerkzeuges nach einem der Ansprüche 1 bis 6 als Zwischenbacke für einen Pressring.

## Claims

1. Pressing tool with two two-armed pressing levers (2) which are attached to a bearing part (7) in a contradirectionally pivotable manner and which have in each case a jaw (3) with an engagement region (4) for processing an article and a spreading arm (10) to be connected to a pressing appliance, the spreading arm (10) having a run-in curve (12) for a roller (11) of the pressing appliance, there being arranged on at least one of the two pressing levers (2) a clamping-force limiting means (13) which has the effect that, after pressing, the force upon the jaws (3) rises no further and the spreading arms can be spread essentially no further, **characterized in that** the clamping-force limiting means (13) is a stop, against which the corresponding roller (11) stands after running through the run-in curve (12).

2. Pressing tool according to Claim 1, **characterized in that** the clamping-force limiting means (13) is arranged essentially at the end of the run-in curve (12).

3. Pressing tool according to either one of Claims 1 and 2, **characterized in that** the clamping-force limiting means (13) is formed as a cam.

4. Pressing tool according to Claim 3, **characterized in that** the cam projects from the run-in curve (12) toward a centre line (6).

5. Pressing tool according to one of Claims 1 to 4, **characterized in that** a clamping-force limiting means (13) is arranged on each of the two pressing levers (2).

6. Pressing tool according to one of Claims 1 to 5, **characterized in that** it is provided for making pipe connections and the jaws (3) have in each case a mouth-like recess (4).

7. Use of a pressing tool according to Claim 6 for the connection of composite pipes by means of a fitting.

8. Use of a pressing tool according to one of Claims 1 to 6 for clamping or cutting.

9. Use of a pressing tool according to one of Claims 1 to 6 as an intermediate jaw for a pressing ring.

## Revendications

1. Outil de presse comprenant deux leviers de presse (2) à deux bras montés de manière à pouvoir pivoter en sens inverse sur une partie de support (7), lesquels présentent chacun une mâchoire (3) avec une région d'engagement (4) pour traiter un objet et un bras d'écartement (10) devant être raccordé à un appareil de presse, le bras d'écartement (10) présentant une courbe d'entrée (12) pour un rouleau (11) de l'appareil de presse, un moyen de limitation de la force de serrage (13) étant disposé sur au moins l'un des deux leviers de presse (2), lesdits moyens de limitation de la force de serrage faisant en sorte que la force appliquée aux mâchoires (3) n'augmente pas davantage après le pressage et que les bras d'écartement ne puissent essentiellement pas s'écarter davantage, **caractérisé en ce que** le moyen de limitation de la force de serrage (13) est une butée contre laquelle bute le rouleau correspondant (11) après avoir parcouru la courbe d'entrée (12).

2. Outil de presse selon la revendication 1, **caractérisé en ce que** le moyen de limitation de la force de serrage (13) est disposé essentiellement à l'extrémité de la courbe d'entrée (12).

3. Outil de presse selon l'une quelconque des revendications 1 à 2, **caractérisé en ce que** le moyen de limitation de la force de serrage (13) est réalisé sous forme de came.

4. Outil de presse selon la revendication 3, **caractérisé en ce que** la came fait saillie vers un axe médian (6) depuis la courbe d'entrée (12).

5. Outil de presse selon l'une quelconque des revendications 1 à 4, **caractérisé en ce qu'**un moyen de limitation de la force de serrage (13) est disposé sur chacun des deux leviers de presse (2).

6. Outil de presse selon l'une quelconque des revendications 1 à 5, **caractérisé en ce qu'**il est prévu pour fabriquer des raccords de tuyau et les mâchoires (3) présentent chacune un évidement (4) en forme de mors.

7. Utilisation d'un outil de presse selon la revendication 6, pour l'assemblage de tuyaux composites au moyen d'un raccord.

8. Utilisation d'un outil de presse selon l'une quelconque des revendications 1 à 6 pour le serrage ou le découpage.

9. Utilisation d'un outil de presse selon l'une quelconque des revendications 1 à 6 en tant que mâchoire intermédiaire pour un anneau de pressage.
